# EUROPÄISCHE PATENTSCHRIFT

(11) **EP 3 677 396 B1**
(45) Veröffentlichungstag und Bekanntmachung des Hinweises auf die Patenterteilung: **29.04.2026**
(21) Anmeldenummer: 20157283.1
(22) Anmeldetag: 11.03.2014
(51) Int. Cl.: B27D 5/00, B23Q 17/22, B27M 1/08

(54) **VERFAHREN ZUR BEARBEITUNG VON KANTEN PLATTENFÖRMIGER WERKSTÜCKE**
METHOD FOR MACHINING THE EDGES OF FLAT PLATE-SHAPED WORKPIECES
PROCÉDÉ D'USINAGE DE BORDS DE PIÈCES EN FORME DE PLAQUES

(30) Priorität: 16.03.2013 DE 102013004648
(43) Veröffentlichungstag der Anmeldung: 08.07.2020
(62) Teilanmeldung aus: 14000850.9
(73) Patentinhaber: IMA Schelling Deutschland GmbH, 32312 Lübbecke (DE)
(72) Erfinder: Zellus, Christian, 32547 Bad Oeynhausen (DE)
(74) Vertreter: Schober, Mirko

(56) Entgegenhaltungen:
- EP-A1- 0 724 939
- DE-U1- 202009 006 536

## Beschreibung

Die Erfindung betrifft ein Verfahren zur Bearbeitung von Kanten plattenförmiger werkstücke, gemäß dem Oberbergriff des Anspruchs 1. Ein solches Verfahren ist aus dem Dokument DE 20 2009 006536 U1 bekannt.

Derartige plattenförmige Werkstücke kommen insbesondere in der Möbelindustrie zum Einsatz. Dort werden insbesondere Holzwerkstoffe aber auch holzhaltige Werkstoffe, wie beispielsweise Spanplatten verarbeitet, wobei plattenförmige Zwischenprodukte, welche an ihren flächigen Seiten in der Regel bereits fertig beschichtet sind, zunächst auf das für die Weiterverarbeitung gewünschte Format geschnitten und dann im Bereich ihrer Schmalseiten bearbeitet werden, worunter insbesondere das Versehen der im Folgenden als Kanten bezeichneten Schmalseiten mit geeigneten Beschichtungen zu verstehen ist.

Diese Bearbeitung der Kanten der auf das gewünschte Format zurechtgeschnittenen plattenförmigen Werkstücke findet dabei häufig in sogenannten Kantenkreisen statt. Hierunter sind Vorrichtungen zu verstehen, welche einen Förderkreislauf umfassen, in welchem die Werkstücke mehrfach zur Kantenbearbeitung entlang einer Bearbeitungsstrecke förderbar sind. Gemäß dem Stand der Technik werden die Werkstücke einzeln dem Förderkreislauf zugeführt, in diesem solange im Kreislauf gefördert, bis die Bearbeitung sämtlicher zu bearbeitender Kanten des jeweiligen Werkstücks abgeschlossen ist und dann aus dem Förderkreislauf wieder ausgeschleust.

Nachteilig an bekannten Förderkreisläufen ist jedoch, dass die einzelnen Bearbeitungsaggregate zur Kantenbearbeitung entlang des Förderkreislaufs sowie Fördereinrichtungen, die Bestandteil des Förderkreislaufs sind, plattenförmige Werkstücke mit unterschiedlichen Abmessungen in unterschiedlicher Geschwindigkeit bearbeiten bzw. fördern können. Dabei ist die Abstimmung der einzelnen Komponenten einer derartigen Vorrichtung auf einen optimalen Durchsatz nur eingeschränkt möglich, da in derartigen Vorrichtungen regelmäßig Platten verschiedener Abmessungen bearbeitet werden sollen. D. h. werden die einzelnen Aggregate darauf abgestimmt, Platten einer bestimmten Abmessung derart verarbeiten zu können, dass die Kapazitäten derart aufeinander abgestimmt sind, dass es im Förderkreislauf an keiner Stelle zu einem Engpass bzw. Stau kommt, so trifft diese Abstimmung nicht mehr zu, wenn Werkstücke mit anderen Maßen verarbeitet werden sollen, d.h. es kommt dann, beispielsweise vor einem Bearbeitungsaggregat, zu einem Stau, weil dieses Bearbeitungsaggregat die Werkstücke mit den neuen Abmessungen nicht mehr in der Geschwindigkeit verarbeiten kann wie die Werkstücke mit den alten Abmessungen, die weiteren Bestandteile des Förderkreislaufs jedoch weiterhin die alte Bearbeitungskapazität erreichen. So offenbart DE 20 2009 006 536 U1 eine Vorrichtung, bei der die unterschiedlichen Werkstücke in Puffern aufgenommen und so sortiert und grupppiert werden, dass gleichmäßige Werkstücke von der nachfolgenden Maschine nacheinander bearbeitet werden, um die Rüstzeiten dadurch zu reduzieren und so den Durchsatz zu erhöhen. Die in einem Kreislauf geführten Werkstücke werden nach jeder Bearbeitung gepuffert und für die folgende Bearbeitungsmaschine optimiert zusammengestellt. Dies erhöht zwar die Auslastung der einzelnen Bearbeitungsmaschinen, führt aber zu durchaus unterschiedlichen Durchlaufzeiten der einzelnen Werkstücke.

Der Erfindung liegt daher die Aufgabe zugrunde, ein Verfahren zur Bearbeitung von Kanten plattenförmiger Werkstücke aufzuzeigen, welches eine gleichmäßige Auslastung aller einzelnen Elemente der dazu eingesetzten Vorrichtung und damit eine optimale Auslastung der gesamten Vorrichtung ermöglicht.

Die Aufgabe wird gelöst durch eine Vorrichtung und ein Verfahren gemäß den unabhängigen Ansprüchen.

Das erfindungsgemäße Verfahren sieht vor, die Maße der Werkstücke vor deren Zuführung in den Förderkreislauf zu erfassen und die Reihenfolge, in der die Werkstücke dem Förderkreislauf zugeführt werden, in Abhängigkeit von den erfassten Maßen der Werkstücke festzulegen. Eine hierzu geeignete Vorrichtung weist hierfür eine Beschickungsvorrichtung auf, die dazu eingerichtet ist, die Reihenfolge, mit der die Werkstücke dem Förderkreislauf zugeführt werden, in Abhängigkeit von den Maßen der Werkstücke festzulegen.

Durch die Festlegung der Zuführreihenfolge in Abhängigkeit der Maße der Werkstücke ist es möglich, die Beschickungsreihenfolge des Förderkreislaufs so zu wählen, dass eine gleichmäßige Auslastung aller Elemente des Förderkreislaufs und aller an diesem Förderkreislauf vorgesehenen Bearbeitungsvorrichtungen erfolgt.

Arbeitet beispielsweise ein Element des Förderkreislaufs derart, dass eine bestimmte Stückzahl pro Zeiteinheit bearbeitet werden kann und ein anderes Element des Förderkreislaufs so, dass eine bestimmte laufende Strecke Kantenlänge pro Zeiteinheit bearbeitet werden kann, so werden die Werkstücke derart zusammengestellt, dass Werkstücke mit kurzen zu arbeitenden Kanten auf Werkstücke mit langen zu bearbeitenden Kanten folgen und umgekehrt. Auf diese Weise wird verhindert, dass jene Einrichtung, die eine bestimmte Anzahl Werkstücke pro Zeiteinheit bewältigen kann, nicht richtig ausgelastet wird, weil sich Werkstücke mit langen Kanten vor der Einrichtung, welche eine bestimmte Kantenlänge pro Zeiteinheit bearbeiten kann, stauen. Umgekehrt wird verhindert, dass, wenn Werkstücke mit kurzen Kanten in großer Anzahl direkt aufeinanderfolgen, eine mangelnde Auslastung der Einrichtung erfolgt, welche eine bestimmte Kantenlänge pro Zeiteinheit bearbeiten kann, während sich Werkstücke vor einer Einrichtung, welche eine gewisse Stückzahl Werkstücke pro Zeiteinheit bewältigen kann, stauen.

Neben den Längen der Kanten können auch weitere Maße, so beispielsweise die Dicken der Werkstücke oder deren Fläche berücksichtigt werden.

Vorteilhafterweise ist der Förderkreislauf derart ausgebildet, dass jeweils eine Kante eines Werkstücks bearbeitet wird, wenn dieses entlang einer Bearbeitungsstrecke, also einem Streckenabschnitt des Förderkreislaufs, in dem eine Bearbeitung der Kante durch ein Bearbeitungsaggregat erfolgt, gefördert wird. Um die Bearbeitung aller Werkstückkanten zu ermöglichen, ohne jedoch einer der Zahl der Kanten des Werkstückes entsprechenden Anzahl Bearbeitungsstrecken in einem Förderkreislauf zu bedürfen, ist es sinnvoll, die Orientierung des Werkstücks relativ zur Bearbeitungsstrecke zwischen zwei Förderungen des Werkstücks entlang dieser Bearbeitungsstrecke zu ändern. Auf diese Weise kommen die Bearbeitungsaggregate bei jedem Förderdurchgang an einer anderen Kante des Werkstücks zum Eingriff.

Dabei ist es möglich, auch die Orientierung der Werkstücke während der Beschichtung zu berücksichtigen, d.h. die Werkstücke bereits in einer Orientierung dem Förderkreislauf zuzuführen, welche die unterschiedlichen Bearbeitungskapazitäten berücksichtigt. Dies ist z.B. dann sinnvoll, wenn langgestreckte Werkstücke mit jeweils einem Paar langer und einem Paar kurzer Kanten bearbeitet werden sollen. Werden diese dem Förderkreislauf so zugeführt, dass sich jeweils eine der längeren Kanten eines Werkstücks mit einer der kürzeren Kanten des folgenden Werkstücks und umgekehrt abwechselt, so wird bei jeder Förderung einer gewissen Anzahl Werkstücke entlang der Bearbeitungsstrecke ein im Mittel gleichmäßiges Verhältnis zwischen zu bearbeitender Kantenlänge und Stückzahl erreicht, was nicht der Fall wäre, würden zunächst die langen Kanten sämtlicher Werkstücke und dann in einem weiteren Durchlauf des Förderkreislaufs die jeweils kurzen Kanten der einzelnen Werkstücke bearbeitet. Dies hätte zur Folge, dass sich zwischen den beiden Durchläufen des Förderkreislaufs das Verhältnis der zu bearbeitenden Kantenlänge zur Stückzahl der Werkstücke deutlich ändern würde, wodurch es wiederum zur Überlastung der Kapazitäten einzelner Aggregate bei gleichzeitiger Minderauslastung anderer Aggregate kommen würde.

Erfindungsgemäß erfolgt die Zuführung der Werkstücke in den Förderkreislauf gruppenweise. Die gruppenweise Zuführung erfolgt dabei unter der Verwendung einer Sortierstation, in der die Werkstücke zunächst gruppenweise so zusammengestellt werden, dass die für die Kapazitäten im Förderkreislauf relevanten Maße im Mittel der jeweiligen Gruppe nach Möglichkeit konstant sind, d.h. dass die Zusammenstellung derart erfolgt, dass eine Schwankung der Maße von Gruppenmittel zu Gruppenmittel minimiert wird, also beispielsweise vermieden wird, eine Gruppe nur aus sehr kleinen Werkstücken, also Werkstücken mit einem großen Verhältnis von Stückzahl zu zu bearbeitender Kantenlänge zusammenzustellen. Dazu wird in einer Sortierstation ein rechteckiges Raster verwendet, in welchem die Werkstücke zu Bildern zusammengestellt werden.

Die Figur 1 zeigt eine schematische Darstellung einer beispielhaften Vorrichtung zur Durchführung des erfindungsgemäßen Verfahrens.

Der Förderkreislauf 1 setzt sich zusammen aus zwei gegenläufig arbeitenden Förderern 8 und 9 sowie zwei Übersetzern 12 und 13, welche Werkstücke von einem auf den anderen Förderer übersetzen können. Der Förderer 8 läuft dabei entlang einer nicht dargestellten Bearbeitungsmaschine, d.h. ein Teilabschnitt des Förderers 8 bildet die Bearbeitungsstrecke 2.

Weist der Förderkreislauf weiterhin nicht dargestellte Mittel zur Veränderung der Orientierung der Werkstücke zwischen deren Durchläufen durch die Bearbeitungsstrecke 2 auf, so ist es möglich, die Bearbeitungsstrecke 2 so zu gestalten, dass pro Förderung eines Werkstücks durch die Bearbeitungsstrecke nur eine Kante 4 des Werkstücks bearbeitet wird. Daraufhin durchläuft das Werkstück den Übersetzer 12, den zweiten Förderer 9 und den Übersetzer 13, woraufhin es wieder auf den Förderer 8 gelangt und ein weiteres Mal durch die Bearbeitungsstrecke gefördert wird. Wird dabei die Orientierung des Werkstücks zwischen den Förderungen entlang der Bearbeitungsstrecke 2 geändert, so erfolgt die Bearbeitung einer anderen Kante 4 des jeweiligen Werkstücks 3. Dabei können sich die Mittel zur Änderung der Orientierung der Werkstücke 3 grundsätzlich an der jeder Position des Förderkreislaufs befinden. Sind alle zu bearbeitenden Kanten des jeweiligen Werkstücks 3 nach einer entsprechenden Anzahl Durchläufen durch den Förderkreislauf 1 bearbeitet, so werden die Werkstücke 3 dem Förderkreislauf 1 entnommen. Hierzu kann eine nicht dargestellte Entnahmestation vorgesehen sein, die sich grundsätzlich an jeder Stelle des Förderkreislaufs 1 befinden kann. Im gezeigten Beispiel ist der Förderer 9 so gestaltet, dass er die Werkstücke 3 über den Übergabepunkt mit dem Übersetzer 13 hinaus weiter fördern kann, so dass ein Abschnitt des Förderers 9 nicht mehr zum Förderkreislauf 1 gehört, sondern einen Entnahmeabschnitt darstellt, von dem die Werk-stücke entnommen werden können.

Die Beschickungsvorrichtung weist erfindungsgemäß eine Beschickungsstation 6 und eine Sortierstation 7 auf. In der Sortierstation 7 werden die Werkstücke entsprechend ihrer Maße gruppenweise zusammengestellt, im gezeigten Beispiel handelt es sich um Gruppen von jeweils vier Werkstücken, die in einem rechteckigen Raster zu sogenannten Bildern zusammengestellt durch die Beschickungsstation 6 gruppenweise dem Förderkreislauf 1 zugeführt werden.

Im Förderkreislauf 1 gelangen sie zunächst in die Vereinzelungsstation 11, welche die in Gruppen zugeführten Werkstücke 3 vereinzelt, bevor diese einzeln durch den Förderer 8 entlang der Förderstrecke 2 gefördert und bearbeitet werden. An den Förderer 8 schließt sich eine Sammelstation 10 an, in welcher die vereinzelten Werkstücke 3 wieder zu Gruppen gruppiert werden. Diese Gruppen werden dann an den Übersetzer 12 übergeben, durch den Förderer 9 zurückgefördert und durch den Übersetzer 13 wieder der Vereinzelungsstation 11 zugeführt.

## Patentansprüche

1. Verfahren zur Bearbeitung von Kanten (4) plattenförmiger Werkstücke (3), wobei die Werkstücke (3) in einen Förderkreislauf (1) zugeführt, zur Bearbeitung der Kanten (4) der Werkstücke (3) mehrfach entlang einer Bearbeitungsstrecke (2) gefördert und dem Förderkreislauf (1) nach erfolgter Bearbeitung entnommen werden, wobei die Maße der Werkstücke (3) vor deren Zuführung in den Förderkreislauf (1) erfasst und die Reihenfolge, in der die Werkstücke (3) dem Förderkreislauf (1) zugeführt werden, in Abhängigkeit von den erfassten Maßen der Werkstücke (3), festgelegt wird, wobei die Werkstücke (3) entsprechend der festgelegten Reihenfolge in Gruppen zusammengestellt und dem Förderkreislauf (1) gruppenweise zugeführt werden, und wobei im Förderkreislauf zunächst die in Gruppen zugeführten Werkstücke (3) vereinzelt werden, bevor diese einzeln durch den Förderer (8) entlang der Förderstrecke (2) gefördert und bearbeitet werden,
**dadurch gekennzeichnet,**
**dass** die Werkstücke (3) in einer Sortierstation (7) gruppenweise zusammengestellt und in einer Ebene in einem rechteckigen Raster angeordnet durch eine Beschickungsstaton (6) gruppenweise dem Förderkreislauf (1) zugeführt werden.

2. Verfahren nach Anspruch 1,
**dadurch gekennzeichnet,**
**dass** die Maße die Kantenlängen und/oder Dicken der Werkstücke (3) umfassen.

3. Verfahren nach Anspruch 1 oder 2,
**dadurch gekennzeichnet,**
**dass** bei jeder Förderung eines Werkstücks (3) entlang der Bearbeitungsstrecke (2) jeweils eine Kante (4) des jeweiligen Werkstücks (3) bearbeitet wird.

4. Verfahren nach einem der Ansprüche 1 bis 3,
**dadurch gekennzeichnet,**
**dass** zwischen zwei Förderungen eines Werkstücks (3) entlang der Bearbeitungsstrecke (2) die Orientierung des Werkstücks (3) derart geändert wird, dass während der beiden Förderungen jeweils unterschiedliche Kanten (4) des Werkstücks (3) bearbeitet werden können.

5. Verfahren nach einem der Ansprüche 1 bis 4,
**dadurch gekennzeichnet,**
**dass** nach der Bearbeitung die vereinzelten Werkstücke (3) zu Gruppen gruppiert werden.

6. Verfahren nach einem der Ansprüche 1 bis 5,
**dadurch gekennzeichnet,**
**dass** die Orientierung, in der die Werkstücke (3) dem Förderkreislauf (1) zugeführt werden, in Abhängigkeit von den erfassten Maßen der Werkstücke (3), festgelegt wird, wobei die Beschickungsreihenfolge so gewählt wird, dass eine gleichmäßige Auslastung aller an diesem Förderkreislauf (1) vorgesehenen Bearbeitungsvorrichtungen erfolgt.

## Claims

1. Method for machining the edges (4) of plate-shaped workpieces (3), wherein the workpieces (3) are delivered into a conveyor circuit (1), moved repeatedly along a machining line (2) for machining the edges (4) of the workpieces (3) and are removed from the conveyor circuit (1) once machining has taken place, wherein the dimensions of the workpieces (3) are measured prior to their delivery into the conveyor circuit (1) and the sequence in which the workpieces (3) are supplied to the conveyor circuit (1) is fixed in dependence on the measured dimensions of the workpieces (3), wherein the workpieces (3) are placed together in groups according to the fixed sequence and supplied group by group to the conveyor circuit (1), and wherein in the conveyor circuit the workpieces supplied in groups are first singled out individually before they are individually moved by the conveyor (8) along the conveyor line (2) and machined, characterised that the workpieces (3) are placed together group by group in a sorting station (7) and are delivered arranged in a plane in a rectangular grid group by group through a loading station (6) to the conveyor circuit (1).

2. Method according to Claim 1
**characterised in that**
the dimensions comprise the lengths of the edges and/or the thicknesses of the workpieces (3).

3. Method according to Claim 1 or 2
**characterised in that**
as each workpiece (3) is conveyed along the machining line (2) one edge (4) each of the respective workpiece (3) is machined.

4. Method according to one of Claims 1 to 3
**characterised in that**
between each two conveyances of one workpiece (3) along the machining line (2) the orientation of the workpiece (3) is changed so that different edges (4) of the workpiece (3) can be machined during the two conveyances.

5. Method according to one of Claims 1 to 4
**characterised in that** once machined the individual workpieces (3) are placed back together into groups.

6. Method according to one of Claims 1 to 5
**characterised in that** the orientation in which the workpieces (3) are delivered to the conveyor circuit (1) is fixed in dependence on the measured dimensions of the workpieces (3), wherein the loading sequence is selected so that there is a uniform loading of all the machining devices provided in this conveyor circuit (1).

## Revendications

1. Procédé d'usinage de bords (4) de pièces en forme de plaque (3), dans lequel les pièces sont acheminées vers un circuit de transport (1), sont transportées plusieurs fois le long d'un parcours d'usinage (2) afin d'usiner les bords (4) des pièces (3) et sont retirées du circuit de transport (1) après avoir été usinés, dans lequel les dimensions des pièces (3) sont enregistrées avant leur introduction dans le circuit de transport (1) et l'ordre dans lequel les pièces (3) sont introduites dans le circuit de transport (1) est déterminé en fonction des dimensions enregistrées des pièces (3), dans lequel les pièces (3) sont compilées en groupes selon l'ordre défini et sont acheminées par groupes vers le circuit de transport (1), et dans lequel les pièces (3), acheminées par groupes, sont d'abord séparées dans le circuit de transport avant d'être transportées individuellement par le convoyeur (8) le long du parcours de transport (2) et usinées,
**caractérisé en ce**
**que** les pièces (3) sont compilées en groupes dans une station de tri (7) et sont acheminées par groupes vers le circuit de transport (1) par une station d'alimentation (6), après avoir été disposées dans un plan selon une trame rectangulaire.

2. Procédé selon la revendication 1,
**caractérisé en ce**
**que** les dimensions comportent les longueurs des bords et/ou les épaisseurs des pièces (3).

3. Procédé selon la revendication 1 ou 2,
**caractérisé en ce**
**que**, à chaque transport d'une pièce (3) le long du parcours d'usinage (2) un bord (4) de la pièce correspondante est usiné à chaque fois.

4. Procédé selon l'une quelconque des revendications 1 à 3,
**caractérisé en ce**
**qu'**entre deux transports d'une pièce (3) le long du parcours d'usinage (2), l'orientation de la pièce (3) est modifiée de telle sorte que, pendant les deux transports, des bords différents de la pièce puissent être usinées à chaque fois.

5. Procédé selon l'une quelconque des revendications 1 à 4,
**caractérisé en ce**
**qu'**après l'usinage les pièces (3) séparées sont regroupées en groupes.

6. Procédé selon l'une quelconque des revendications 1 à 5,
**caractérisé en ce**
**que** l'orientation dans laquelle les pièces (3) sont acheminées vers le circuit de transport (1) est déterminée en fonction des dimensions enregistrées des pièces (3), dans lequel l'ordre d'alimentation est choisi de manière à obtenir une utilisation uniforme de tous les dispositifs d'usinage prévus sur ce circuit de transport (1).
